# EUROPÄISCHE PATENTSCHRIFT

(11) **EP 3 208 088 B1**
(45) Veröffentlichungstag und Bekanntmachung des Hinweises auf die Patenterteilung: **02.01.2019**
(21) Anmeldenummer: 17152360.8
(22) Anmeldetag: 20.01.2017
(51) Int. Cl.: B41F 16/00, B41F 19/02

(54) **VORRICHTUNG ZUM HEISSFOLIENPRÄGEN**
HOT FOIL STAMPING DEVICE
DISPOSITIF D'ESTAMPAGE À CHAUD

(30) Priorität: 18.02.2016 DE 102016202476
(43) Veröffentlichungstag der Anmeldung: 23.08.2017
(73) Patentinhaber: Heidelberger Druckmaschinen AG, 69115 Heidelberg (DE)
(72) Erfinder: Schadl, Hans, 92242 Hirschau (DE)

(56) Entgegenhaltungen:
- EP-A1- 2 886 360
- DE-A1- 2 556 414
- DE-A1-102015 212 279

## Beschreibung

Die Erfindung betrifft eine Vorrichtung zum Heißfolienprägen gemäß dem Oberbegriff von Anspruch 1.

### Stand der Technik

Zu den bekannten Veredelungsarten in der Druckindustrie gehört unter anderem das sogenannte Heißfolienprägen.

Spiegelglatte Flächenelemente in Gold, Silber, Kupfer, Aluminium und anderen Metallic-Farben lassen sich im Heißfolienprägedruck auf den Bedruckstoff übertragen. Eine Trägerfolie wird mit der farbgebenden Schicht und einem heißschmelzendem Kleber (Haftschicht) beschichtet. Unter Druck und Wärme kann mit einem beheizten Klischee (Hochdruckform) das Bild übertragen werden. Geeignete Maschinen sind entweder rotative Bearbeitungsstationen in Druckmaschinen oder Flachbettstanz- und/oder -Prägemaschinen. Die Heißfolienprägung wird vorrangig in vielfältigen Bogen- und Rollenprodukten, wie Verpackungen für Kosmetika, Süßwaren und Getränke sowie für hochwertige Broschuren eingesetzt.

In der DE 10 2009 019 590 A1 wird eine rotative Heißfolienprägestation beschrieben und in ihrer Figur 8 dargestellt. Dokument EP-A-2 886 360 offenbart eine Vorrichtung gemäß Oberbegriff von Anspruch 1.

Nachteilig bei derartigen Vorrichtungen zum Heißfolienprägen ist der hohe Kosten- und Zeitaufwand für die Herstellung der Werkzeuge, das heißt der Prägeklischees für einen jeweiligen Auftrag.

### Aufgabenstellung

Aufgabe der vorliegenden Erfindung ist es daher, eine Vorrichtung zum Heißfolienprägen zu schaffen, welche die Nachteile des Standes der Technik nicht aufweist und ein Heißfolienprägen in nur einer Bearbeitungsstation ohne teure auftragsindividuelle Prägewerkzeuge ermöglicht.

Gelöst wird diese Aufgabe durch eine Vorrichtung zum Heißfolienprägen mit den Merkmalen von Anspruch 1. Die erfindungsgemäße Vorrichtung zum Heißfolienprägen auf Bedruckstoffe, wie Bogen oder Bahnen, insbesondere aus Papier, Karton oder Kunststoff, besitzt ein Prägeelement, ein diesem Prägeelement zugeordnetes Gegenprägeelement und eine Einrichtung zur Bereitstellung von Prägefolie. Erfindungsgemäß besitzt die Vorrichtung eine Lasereinheit zum partiellen Erhitzen von Prägefolie im Bereich des Prägeelements, wobei das Prägeelement transparent ausgeführt ist, derart, dass die Laserstrahlen der Lasereinheit das Prägeelement durchdringen und die Prägefolie an den gewünschten Stellen partiell erhitzt wird. Vorteilhaft an dieser Vorrichtung ist, dass keine Werkzeuge auftragsspezifisch erstellt werden müssen. Damit ist ein Motivwechsel der Heißfolienprägung innerhalb kürzester Zeit möglich. Das heißt, ein Motiv kann auch während der laufenden Produktion umgestellt werden. Durch das direkte Erhitzen der Prägefolie wird sichergestellt, dass das heißfoliengeprägte Motiv eine hohe Randschärfe aufweist.

Die erfindungsgemäße Vorrichtung besitzt eine Steuereinheit zumindest zur Ansteuerung der Lasereinheit. Es ist zusätzlich ein mit der Steuereinheit datenübertragungstechnisch verbundener Sensor zur Überwachung des Bedruckstoffes vorgesehen, so dass eine passergenaue Ansteuerung der Lasereinheit erreicht werden kann. So kann die Heißfolienprägung passergenau zu einem bereits vorher gedruckten Druckbild auf den Bedruckstoff aufgebracht werden.

In vorteilhafter Weiterbildung der erfindungsgemäßen Vorrichtung ist das Prägeelement aus Glas. Das Gegenprägeelement kann eine gummierte Oberfläche aufweisen.

In einer ersten Ausführungsvariante sind Prägeelement und Gegenprägeelement jeweils als Zylinder ausgeführt, in einer zweiten Ausführungsvariante sind Prägeelement und Gegenprägeelement jeweils als Platte ausgeführt.

Bei der ersten Ausführungsvariante kann angrenzend an den Prägezylinder eine Kühleinrichtung vorgesehen sein.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll anhand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet. Es zeigen in schematischer Darstellung:
- Figur 1: eine erste Ausführungsvariante einer erfindungsgemäßen Vorrichtung zum Heißfolienprägen
- Figur 2: eine zweite Ausführungsvariante einer erfindungsgemäßen Vorrichtung zum Heißfolienprägen
- Figur 3: eine Druckmaschine in einer Übersichtsdarstellung.

Figur 3 zeigt als Beispiel einer Verarbeitungsmaschine 100 eine Rotationsdruckmaschine zum Bedrucken einer Substratbahn 1. Die Substratbahn 1 wird dabei in Transportrichtung T durch eine Mehrzahl von Bearbeitungswerken hindurch transportiert und dabei bearbeitet. Bei den Bearbeitungswerken handelt es sich um konventionelle Druckwerke 11, ein Digitaldruckwerk 14, ein Prägewerk 12 und ein Stanz- und Rillwerk 13. Angrenzend an den Bahnlauf der Substratbahn 1 kann ein (oder auch mehrere) Inspektionssystem 4 vorgesehen sein, welches beispielsweise als Kamera ausgeführt ist, um kontinuierlich die Substratbahn 1 zu überwachen.

Anstelle des konventionellen Prägewerks 12 kann eine Vorrichtung zum Heißfolienprägen 10, wie nachfolgend beschrieben, zum Einsatz gelangen.

Besonders vorteilhaft ist der Einsatz einer solchen Vorrichtung zum Heißfolienprägen 10 in Bearbeitungsmaschinen 100, welche ausschließlich digitale Bearbeitungsstationen aufweisen.

Figur 1 zeigt eine erste Ausführungsvariante der Vorrichtung zum Heißfolienprägen 10, welche als Bearbeitungswerkzeuge Zylinder vorsieht: Die Vorrichtung 10 besitzt einen transparenten Zylinder 21 und einen Gegendruckzylinder 16. Der Gegendruckzylinder 16 kann dabei gummiert ausgeführt sein. Im Druckspalt zwischen dem transparenten Zylinder 21, beispielsweise ausgeführt als Glaszylinder, und dem Gegendruckzylinder 16 wird sowohl eine Substratbahn 1 als auch eine Folie 2 hindurch geführt. Bereitstellung und Führung der Folienbahn 2 erfolgt durch eine nicht näher dargestellte, Transportrollen aufweisende Einrichtung zur Bereitstellung von Prägefolie. Innerhalb des transparenten Zylinders 21 ist eine Lasereinheit 19 angeordnet, welche von einer Steuereinheit 3 (hier nicht dargestellt) angesteuert wird. Die von der Lasereinheit 19 ausgesandten Laserstrahlen 20 durchdringen den transparenten Zylinder 21 und erhitzen gezielt und lokal die Folie 2. An dieser lokal erhitzten Stelle können sodann Metallpartikel von der Trägerfolie 2 auf die Substratbahn 1 übertragen werden und werden aufgrund der Anpresskraft F zwischen transparentem Zylinder 21 und Gegendruckzylinder 16 auf die Substratbahn 1 "aufgebügelt", wodurch die Heißfolienprägung erzeugt wird.

In Figur 2 ist eine alternative Ausführungsform der Vorrichtung zum Heißfolienprägen 10 dargestellt. Anstelle der Zylinder werden hierbei Platten verwendet, nämlich eine transparente Platte 22 als Prägeelement, welche ausgeführt sein kann als Glasplatte, und eine Gegendruckplatte 23 als Gegenprägeelement. Auch hier kann die Gegendruckplatte 23 eine gummierte Oberfläche aufweisen.

Während die mit Zylindern 16, 19 versehene Variante gemäß Figur 1 eine kontinuierliche Bearbeitung eines Bedruckstoffs 1 ermöglicht, kann mit der Ausführungsvariante gemäße Figur 2 mit den Platten 22, 23 nur eine diskontinuierliche Bearbeitung des Bedruckstoffs 1 erreicht werden. Das heißt, für jeden Prägeprozess muss der Bedruckstoff 1 kurzzeitig angehalten werden.

### Bezugszeichenliste

- 1: Substratbahn (Bedruckstoff)
- 2: Folie
- 3: Steuereinheit (Maschinensteuerung mit Interface)
- 4: Inspektionssystem

- 10: Vorrichtung zum Heißfolienprägen
- 11: Druckwerk
- 12: Prägewerk
- 13: Stanz- und Rillwerk
- 14: Digitaldruckwerk
- 15: Druckzylinder
- 16: Gegendruckzylinder
- 17: Prägezylinder
- 18: Stanzzylinder
- 19: Lasereinheit
- 20: Laserstrahl
- 21: Transparenter Zylinder (Glaszylinder)
- 22: Transparente Platte (Glasplatte)
- 23: Gegendruckplatte
- 24: Kühleinrichtung

- 100: Druckmaschine

- F: Anpresskraft
- T: Bahntransportrichtung

## Patentansprüche

1. Vorrichtung (10) zum Heißfolienprägen auf bereits mit einem Druckbild bedruckte Bogen oder Bahnen (1) mit einem Prägeelement (21, 22), einem Gegenprägeelement (16, 23) und einer Einrichtung zur Bereitstellung von Prägefolie (2),
wobei die Vorrichtung eine Lasereinheit (19) besitzt zum partiellen Erhitzen von Prägefolie (2) im Bereich des Prägeelements (21, 22), und
wobei das Prägeelement (21, 22) transparent ausgeführt ist,
**dadurch gekennzeichnet,**
**dass** die Vorrichtung eine Steuereinheit (3) aufweist zumindest zur Ansteuerung der Lasereinheit (19), und
**dass** die Vorrichtung einen mit der Steuereinheit (3) datenübertragungstechnisch verbundenen Sensor (4) zur Überwachung der Bogen oder Bahnen (1) und zur passergenauen Ansteuerung der Lasereinheit (19) aufweist, derart, dass die Heißfolienprägung passergenau zu dem bereits vorher gedruckten Druckbild auf die Bogen oder die Bahnen (1) aufgebracht wird.

2. Vorrichtung zum Heißfolienprägen nach Anspruch 1,
**dadurch gekennzeichnet,**
**dass** das Prägeelement (21, 22) aus Glas ist.

3. Vorrichtung zum Heißfolienprägen nach einem der vorangehenden Ansprüche,
**dadurch gekennzeichnet,**
**dass** das Gegenprägeelement (16, 23) eine gummierte Oberfläche aufweist.

4. Vorrichtung zum Heißfolienprägen nach einem der vorangehenden Ansprüche,
**dadurch gekennzeichnet,**
**dass** das Prägeelement (21) und das Gegenprägeelement (16) jeweils als Zylinder ausgeführt ist.

5. Vorrichtung zum Heißfolienprägen nach Anspruch 4,
**dadurch gekennzeichnet,**
**dass** angrenzend an den Prägezylinder (21) eine Kühleinrichtung vorgesehen ist.

6. Vorrichtung zum Heißfolienprägen nach einem der Ansprüche 1 bis 3,
**dadurch gekennzeichnet,**
**dass** das Prägeelement (22) und das Gegenprägeelement (23) jeweils als Platte ausgeführt ist.

7. Druckmaschine (100) mit mindestens einem Druckwerk (11) und stromabwärtig dazu mit einer Vorrichtung (10) nach einem der vorangehenden Ansprüche.

8. Druckmaschine (100) nach Anspruch 7 ausgeführt als Digitaldruckmaschine

## Claims

1. Device (10) for hot-foil stamping on sheets or webs (1) that have already received a print, the device including a stamping element (21, 22), a counter-pressure element (16, 23) and a device for providing stamping foil (2),
wherein the device further includes a laser unit (19) for partially heating stamping foil (2) in the region of the stamping element (21, 22) and wherein the stamping element (21, 22) is transparent,
**characterized in**
**that** the device includes a control unit (3) at least for actuating the laser unit (19), and that the device includes a sensor (4) having a data communication link to the control unit (3) to monitor the sheets or webs (1) and to actuate the laser unit (19) in an in-register way so that the hot-foil stamp is applied to the sheets or webs (1) in register with the print that has already been printed onto the sheet or webs (1).

2. Device for hot-foil stamping according to claim 1,
**characterized in**
**that** the stamping element (21, 22) is made of glass.

3. Device for hot-foil stamping according to any one of the preceding claims,
**characterized in**
**that** the counter-pressure element (16, 23) has a rubber-coated surface.

4. Device for hot-foil stamping according to any one of the preceding claims,
**characterized in**
**that** the stamping element (21) and the counter-pressure element (16) are designed as cylinders.

5. Device for hot-foil stamping according to claim 4,
**characterized in**
**that** a cooling device is provided adjacent to the stamping cylinder (21).

6. Device for hot-foil stamping according to any one of claims 1 to 3,
**characterized in**
**that** the stamping element (22) and the counter-pressure element (23) are designed as plates.

7. Printing machine (100) including at least one printing unit (11) and a downstream device (10) according to any one of the preceding claims.

8. Printing machine (100) according to claim 7 designed as a digital printing machine.

## Revendications

1. Dispositif (10) pour le gaufrage à chaud sur des feuilles ou bandes (1) déjà imprimées avec une image, avec un élément de gaufrage (21, 22), un contre-élément de gaufrage (16, 23) et un équipement pour la mise à disposition d'une feuille gaufrée (2),
pour lequel le dispositif possède une unité laser (19) pour le chauffage partiel de la feuille gaufrée (2) dans la zone de l'élément de gaufrage (21, 22), et
pour lequel l'élément de gaufrage (21, 22) est d'exécution transparente,
**caractérisé par le fait**
**que** le dispositif présente une unité de commande (3) au moins pour le pilotage de l'unité laser (19), et que le dispositif présente un détecteur (4) relié par une technique de transmission des données pour la surveillance des feuilles ou bandes (1) et le pilotage précis de l'unité laser (19), de sorte que le gaufrage à chaud soit appliqué avec précision par rapport à l'image préalablement imprimée sur les feuilles ou les bandes (1).

2. Dispositif de gaufrage à chaud selon la revendication 1,
**caractérisé par le fait**
**que** l'élément de gaufrage (21, 22) est en verre.

3. Dispositif de gaufrage à chaud selon l'une des revendications précédentes,
**caractérisé par le fait**
**que** le contre-élément de gaufrage (16, 23) présente une surface caoutchoutée.

4. Dispositif de gaufrage à chaud selon l'une des revendications précédentes,
**caractérisé par le fait**
**que** l'élément de gaufrage (21) et le contre-élément de gaufrage (16) sont respectivement exécutés comme cylindre.

5. Dispositif de gaufrage à chaud selon la revendication 4,
**caractérisé par le fait**
**qu'**un dispositif de refroidissement adjacent au cylindre de gaufrage (21) est prévu.

6. Dispositif de gaufrage à chaud selon l'une des revendications 1 à 3,
**caractérisé par le fait**
**que** l'élément de gaufrage (22) et le contre-élément de gaufrage (23) sont respectivement exécutés comme plaque.

7. Presse (100) avec au moins un groupe d'impression (11) et, en aval, un dispositif (10) selon l'une des revendications précédentes.

8. Presse (100) selon la revendication 7, exécutée comme presse numérique
